# FASCICULE DE BREVET EUROPEEN

(11) **EP 0 294 280 B1**
(45) Date de publication et mention de la délivrance du brevet: **29.07.1992**
(21) Numéro de dépôt: 88401312.9
(22) Date de dépôt: 30.05.1988
(51) Int. Cl.: B05C 7/00, B05C 1/02, B05C 1/00, B05C 7/06, B05C 1/04

(54) **Méthode et dispositif pour l'encollage d'un élement profilé**
Methode und Vorrichtung zum Leimen eines Werkstückes mit Profil
Method and device for sizing a profilated workpiece

(30) Priorité: 02.06.1987 FR 8707724
(43) Date de publication de la demande: 07.12.1988
(73) Titulaire: INSTITUT FRANCAIS DU PETROLE, 92502 Rueil-Malmaison (FR)
(72) Inventeur: Groult, Pierre, F-91580 Etrechy (FR); Huvey, Michel, F-78380 Bougival (FR)

(56) Documents cités:
- FR-A- 2 312 356
- GB-A- 1 359 549

## Description

La présente invention concerne un dispositif et un procédé d'encollage d'éléments allongés profilés comportant une surface plane suivant l'axe longitudinal dudit élément.

L'invention est particulièrement bien adaptée à l'encollage de moule-gorges servant à la fabrication de barres cintrées profilées en matériaux composites constituant les arbres creux flexibles.

Un procédé et un appareillage pour fabriquer ces barres à section profilée en matière réticulable armée sont décrits par exemple dans le brevet français FR-2.312.356. Dans ce procédé, qui utilise un moule-gorge de section correspondante à celle du profilé à obtenir, on enroule des éléments de renforcement imprégnés de résine réticulable sur un mandrin dans un moule-gorge. On procède ensuite à une réticulation de la matière réticulable avant de séparer du mandrin la barre cintrée profilée et armée. Dans certaines applications de ce procédé, le moule-gorge n'est pas séparé de la barre obtenue et il est même souhaitable qu'ils soient tous deux bien liés.

Le document GB-1.359.549 décrit un dispositif permettant d'appliquer un liquide visqueux sur la surface d'un élément à l'aide d'une roue, la quantité de liquide à déposer étant contrôlée par une chambre annulaire. Ce dispositif ne permet cependant pas d'encoller les parois internes d'un élément.

L'objet de la présente invention est par suite de fournir un procédé et un dispositif pour encoller les parois internes du moule-gorge, notamment les parois latérales.

L'invention fournit un dispositif d'encollage d'un élément allongé profilé ayant un axe longitudinal, cet élément comportant au moins une surface latérale.

Ce dispositif selon l'invention comporte une roue ayant un axe, ladite surface latérale étant sensiblement parallèle audit axe longitudinal au moins localement au voisinage de la roue, la roue étant animée d'un mouvement de rotation et comportant au moins une surface annulaire centrée sur l'axe de la roue, est caractérisé en ce que la surface annulaire a un pourtour extérieur et est adaptée à coopérer avec la surface latérale dudit élément au cours d'un déplacement de la roue relativement audit élément suivant un axe parallèle à l'axe longitudinal de l'élément, et en ce qu'il comporte des moyens d'enduction adaptés à déposer au moins sur le pourtour extérieur de la surface annulaire une quantité suffisante d'une colle permettant l'encollage de la surface latérale de l'élément allongé.

Lorsque l'élément allongé comporte en outre une surface du fond de gorge différente d'une surface latérale et profilée selon l'axe dudit élément telle la surface du fond d'une gorge ou encore une surface sensiblement perpendiculaire à la surface latérale, la roue pourra comporter une surface osculatrice circonférentielle adaptée à coopérer avec la surface du fond de gorge. Les moyens d'enduction pourront être adaptés à déposer sur la surface osculatrice une quantité suffisante de colle permettant l'encollage de la surface du fond de gorge.

La surface de fond de gorge pourra être sensiblement inscrite sur un cone et éventuellement sur un cylindre dont l'axe est compris dans un plan perpendiculaire audit axe longitudinal, et la surface osculatrice pourra être conique.

La surface de fond de gorge pourra être sensiblement perpendiculaire à ladite surface latérale et la surface osculatrice pourra être sensiblement perpendiculaire à la surface annulaire.

La roue pourra comporter un revêtement de matériau antiadhérent sur les surfaces annulaire et/ou osculatrice adaptées à coopérer respectivement avec les surfaces latérale et/ou de fond de gorge de l'élément allongé.

L'élément allongé pourra être appliqué contre ladite roue par au moins un rouleau presseur.

Les moyens d'enduction pourront comporter deux rouleaux mélangeurs entre lesquels est disposée de la colle, l'un au moins des rouleaux étant enduit de colle sur une partie de sa surface extérieure, la roue étant en contact avec ledit rouleau enduit de colle.

L'élément pourra comporter plusieurs surfaces latérales parallèles entre elles et la roue pourra comporter autant de surfaces annulaires latérales, adaptées à coopérer avec lesdites surfaces latérales de l'élément allongé, qu'il est nécessaire pour les encoller.

Au moins une des surfaces latérales de l'élément allongé pourra être plane et au moins une des surfaces annulaires, adaptées à coopérer avec les surfaces latérales de l'élément, pourra être plane et perpendiculaire à l'axe de la roue.

L'invention fournit également un procédé d'encollage d'un élément allongé profilé ayant un axe longitudinal, et comportant au moins une surface latérale et parallèle audit axe longitudinal. Ce procédé est notamment caractérisé en ce qu'il comporte les étapes suivantes :
- on utilise une roue ayant un axe et ladite roue comportant au moins une surface latérale annulaire sensiblement perpendiculaire à l'axe de la roue et centrée sur ledit axe, ladite surface annulaire ayant un pourtour extérieur,
- on déplace ledit élément allongé profilé relativement à la roue suivant un plan parallèle audit axe longitudinal dudit élément,
- on enduit au moins ledit pourtour extérieur d'au moins une des surfaces annulaires de la roue avec de la colle, et
- on applique la colle sur l'élément allongé profilé en faisant coopérer le pourtour extérieur de ladite surface annulaire et de ladite surface latérale de l'élément allongé.

L'invention fournit aussi un dispositif d'encollage d'un élément allongé ayant un axe longitudinal et une surface du fond de gorge devant être encollée.

Ce dispositif est notamment caractérisé en ce qu'il comporte une roue et des moyens d'enduction, ladite roue ayant une surface circonférentielle osculatrice de la surface du fond de gorge, les moyens d'enduction comportant deux rouleaux mélangeurs adaptés à produire un film de colle et en ce qu'une partie du film de colle est transférée par la surface osculatrice sur la surface du fond de gorge, par le contact de la roue sur un des deux rouleaux mélangeurs.

L'invention sera mieux comprise et ses avantages apparaîtront plus clairement à la description qui suit d'un exemple de réalisation illustré par les figures annexées où :
- la figure 1 est une vue de face du dispositif en cours de fonctionnement,
- la figure 2 est une vue de dessus du dispositif selon l'invention,
- la figure 3 est une vue de profil de la roue encolleuse.

Sur la figure 1, l'élément allongé profilé 1 à encoller est pénétré par la roue encolleuse 2 et maintenu sur cette dernière par un rouleau presseur 3.

La roue encolleuse 2 est animée d'un mouvement continu de rotation, autour de l'axe 5, par contact avec les moyens d'enduction 4, alors que l'élément allongé est animé d'une translation de sens correspondant sensiblement à celui de la vitesse tangentielle au niveau du contact entre la roue 2 et l'élément 1.

La roue 2 comporte deux surfaces annulaires latérales 6 planes sensiblement perpendiculaires à l'axe 5 de la roue. Une partie de ces surfaces annulaires 6 coopèrent avec des surfaces latérales planes 7 (Fig. 3) dudit élément 1, ces surfaces latérales planes s'étendant suivant l'axe longitudinal de l'élément 1.

Ces surfaces annulaires 6 sont placées de part et d'autre de la roue encolleuse 2 et les surfaces latérales planes 7 de l'élément sont placées en vis-à-vis.

La surface extérieure de la roue 2, ou surface osculatrice circonférentielle 8, est adaptée à coopérer avec l'élément allongé profilé 1 suivant une surface 9 du fond de gorge disposée perpendiculairement aux deux surfaces latérales planes et formant avec ces dernières les parois intérieures d'une gorge en U de l'élément allongé.

La roue encolleuse 2 comporte sur ses parois latérales deux flasques 10 destinés à maintenir et/ou guider la roue 2 pour assurer notamment sa bonne coopération avec l'élément 1, son bon entraînement et son bon encollage au niveau des moyens d'enduction 4.

Les moyens d'enduction 4 comportent deux rouleaux mélangeurs 11, 12 synchronisés en rotation par un train d'engrenages 13 (Fig. 2) et entraînés par un groupe moto-réducteur 14 (Fig. 2).

Au-dessus et entre ces rouleaux mélangeurs 11 et 12 tournant en sens contraire et à même vitesse, est disposée une masse de colle 15 destinée à l'encollage.

Cette masse de colle 15, qui peut être liquide, pâteuse, voire solide, est maintenue à l'intérieur de l'espace supérieur inter-rouleaux par deux centreurs ou organes limite-gomme 16 (Fig. 2).

L'élément allongé flexible est débité à partir d'une bobine 17 (Fig. 2), acheminé vers la roue encolleuse 2, puis dégagé, une fois enduit, vers la bobine réceptrice 18.

Le procédé d'encollage des surfaces latérales planes 7 et de la surface du fond de gorge 9 du profilé, s'effectue comme suit : la masse de colle 15 placée entre les rouleaux mélangeurs 11 et 12 y est laminée par ceux-ci en une couche très fine qui adhère aux rouleaux. Une partie de la fine couche de colle est ensuite reprise par la surface osculatrice 8 de la roue encolleuse 2, éventuellement par une légère pression de contact entre la roue 2 et l'un des rouleaux 12.

Il apparait sur les pourtours extérieurs des surfaces annulaires 6 un cordon cylindrique périphérique de colle 19 (Fig. 3) de quantité suffisante pour enduire les surfaces latérales 7 de l'élément profilé. Par la rotation de la roue 2, le cordon est ensuite acheminé vers les surfaces latérales 7 où il s'étale grâce aux surfaces annulaires 6 et aux mouvements combinés de la roue 2 et de l'élément 1.

La taille du cordon résulte notamment de la combinaison de l'espacement des rouleaux mélangeurs 11, 12, définissant l'épaisseur du film de colle sur les rouleaux, de la nature et de la géométrie de la roue encolleuse, de sa pression de contact avec l'un 12 des rouleaux mélangeurs.

La taille du cordon, comme les différentes vitesses relatives des éléments en mouvement et la géométrie de ceux-ci, détermine quant à elle l'épaisseur du film de colle sur les surfaces latérales 7 et du fond de gorge 9 de l'élément 1.

Sans aucun caractère limitatif concernant la nature des éléments utilisés pour la mise en oeuvre du procédé, on pourra utiliser des rouleaux mélangeurs 11, 12, en acier ou en aluminium, des centreurs en téflon, une roue encolleuse 2 en caoutchouc silicone, téflon ou néoprène, renforcée par des flasques 10 métalliques pour encoller un élément allongé profilé en polyamide 11 (généralement désigné par la marque de fabrication Rilsan) avec par exemple la colle époxyde SCOTCH-WELD 2216 B/A qui est une marque déposée par la Société Minesota Mining and Manufacturing Co dans des proportions proposées par le fabricant.

Par exemple, un cordon de diamètre 1/10ème à 1/100ème de millimètre permet d'obtenir des épaisseurs de colle suffisante sur une largeur d'une des surfaces latérales planes de l'élément de l'ordre du centimètre.

Lorsque la surface de fond de gorge 9 n'est pas plane, il est possible, avec un matériau de la roue adapté, de donner à la surface osculatrice 8 une forme adaptée pour que cette surface puisse coopérer, d'une part, avec la surface du fond de gorge 9 et, d'autre part, avec la surface extérieure du rouleau mélangeur 12 avec laquelle elle entre en contact. Ainsi, l'association du choix de la dureté de la roue et de la forme de la surface osculatrice 9, permet à cette dernière 9 d'épouser à la fois la surface cylindrique de révolution du rouleau 12 et la surface du fond de gorge 9 non cylindrique.

Dans le mode de réalisation décrit, l'élément allongé 1 comporte deux surfaces latérales 7 planes perpendiculaires à la surface du fond de gorge 9 et la roue comporte deux surfaces annulaires 6 planes. On ne sortira pas du cadre de la présente invention lorsque au moins l'une des surfaces latérales n'est pas perpendiculaire à l'axe de la roue et lorsqu'elle pourra coopérer au moins avec un pourtour extérieur d'une surface annulaire, soit sans déformation de la roue 2 et/ou de l'élément 1, soit avec déformation de l'un et/ou de l'autre, notamment lorsqu'ils sont élastiques.

Ainsi, les surfaces latérales de l'élément pourront avoir tendance, soit à fermer l'élément, soit à l'ouvrir.

De même, la ou les surfaces annulaires ne seront pas nécessairement planes et pourront être tronconiques. Le sommet du cône sur lequel s'appuie la surface annulaire, qui est sur l'axe 5 de la roue 2 pourra être, soit d'un côté, soit de l'autre du plan dans lequel se trouve le contour extérieur de la surface annulaire.

Le matériau de la roue pourra permettre une adaptation de la surface annulaire 6 à la surface latérale 7 par une déformation de la roue et/ou du profilé 1, notamment au niveau du contact de la roue 2 avec le profilé 1..

La surface annulaire pourra être composée de tronçons de cônes et pourra aussi revêtir des formes variées permettant son adaptation aux surfaces latérales du profilé.

Par exemple, lorsque le profilé comporte au moins une surface latérale 7 perpendiculaire à l'axe 5 et lorsque la roue comporte une surface annulaire 6 conique en creux (par opposition au relief), l'enduction de la surface latérale 7 s'effectuera par le contour extérieur de cette surface annulaire 6.

D'une manière générale, pour procéder à un bon encollage des surfaces latérales des profilés, il est nécessaire que les pourtours extérieurs des surfaces annulaires de la roue soient à toute proximité, voire même touchent, grâce à un serrage approprié, les surfaces latérales à encoller.

Selon le même procédé, on pourra encoller autant de surfaces latérales 7 que l'on désirera, comme cela peut être le cas pour un élément profilé comportant plusieurs gorges parallèles.

On pourra aussi, en empêchant le pourtour de la surface annulaire 6 d'être alimenté par un cordon de colle 19, ne pas réaliser d'encollage sur une surface latérale de l'élément allongé.

On pourra utiliser des racloirs disposés sur les rouleaux mélangeurs pour concentrer ou disperser la colle au voisinage de la surface osculatrice de la roue ou des pourtours, de manière que le cordon ait des dimensions correctes.

Les moyens d'enduction pourront exclure des rouleaux mélangeurs.

On pourra encoller seulement la surface du fond de gorge de l'élément profilé et on pourra utiliser des rouleaux mélangeurs à cette fin.

On pourra presser l'élément profilé contre la roue encolleuse par plusieurs rouleaux presseurs.

Les rouleaux mélangeurs des moyens d'enduction pourront ne pas être synchronisés en rotation entre eux et/ou avec la roue encolleuse, ou être synchronisés à des vitesses différentes pour obtenir un effet de friction lorsqu'un tel effet a des conséquences bénéfiques.

On pourra, notamment au niveau de son contact avec la roue encolleuse, guider transversalement l'élément profilé au moyen de rouleaux s'appuyant sur les faces latérales de l'élément.

## Revendications

1. Dispositif d'encollage d'un élément allongé profilé (1) ayant un axe longitudinal, cet élément (1) comportant au moins une surface latérale (7), une roue (2) ayant un axe (5), ladite surface latérale (7) étant sensiblement parallèle audit axe longitudinal au moins localement au voisinage de ladite roue (2), ladite roue (2) étant animée d'un mouvement de rotation et comportant au moins une surface annulaire (6) centrée sur ledit axe (5) de la roue (2), caractérisé en ce que ladite surface annulaire (6) a un pourtour extérieur et est adaptée à coopérer avec ladite surface latérale (7) dudit élément (1) au cours d'un déplacement dudit élément (1) relativement à ladite roue (2) suivant un axe parallèle à l'axe longitudinal de l'élément (1), et en ce qu'il comporte des moyens d'enduction (4) adaptés à déposer au moins sur le pourtour extérieur de ladite surface annulaire (6) une quantité suffisante d'une colle permettant l'encollage de ladite surface latérale (7) de l'élément allongé (1).

2. Dispositif d'encollage selon la revendication 1, dans lequel ledit élément (1) comporte en outre une surface du fond de gorge (9) profilée selon l'axe dudit élément (1), caractérisé en ce que ladite roue (2) comporte une surface osculatrice circonférentielle (8) et adaptée à coopérer avec ladite surface du fond de gorge (9), et en ce que les moyens d'enduction (4) sont adaptés à déposer sur ladite surface osculatrice (8) une quantité suffisante de colle permettant l'encollage de ladite surface du fond de gorge (9).

3. Dispositif selon la revendication 2, caractérisé en ce que ladite surface du fond de gorge (9) est sensiblement inscrite sur un cone et éventuellement un cylindre dont l'axe est compris dans un plan perpendiculaire audit axe longitudinal, et en ce que ladite surface osculatrice (8) est conique.

4. Dispositif selon la revendication 3, caractérisé en ce que ladite surface du fond de gorge (9) est sensiblement perpendiculaire à ladite surface latérale (7) et en ce que ladite surface osculatrice (8) est sensiblement perpendiculaire à ladite surface annulaire (6).

5. Dispositif selon l'une des revendications 1 à 4, caractérisé en ce que ladite roue (2) comporte un revêtement de matériau antiadhérent sur les surfaces annulaire (6) et/ou osculatrice (8) adaptées à coopérer respectivement avec les surfaces latérales (7) et/ou de fond de gorge (9) dudit élément allongé.

6. Dispositif selon l'une des revendications 1 à 5, caractérisé en ce que ledit élément allongé (1) est appliqué contre ladite roue par au moins un rouleau presseur (3).

7. Dispositif selon l'une des revendications 1 à 6, caractérisé en ce que les moyens d'enduction (4) comportent deux rouleaux mélangeurs (11, 12) entre lesquels est disposée de la colle (15), l'un (12) au moins des rouleaux étant enduit de colle sur une partie de sa surface extérieure, ladite roue (2) étant en contact avec ledit rouleau (12) enduit de colle.

8. Dispositif selon l'une des revendications 1 à 7, caractérisé en ce que ledit élément (1) comporte plusieurs surfaces latérales (7) parallèles entre elles et en ce que ladite roue (2) comporte autant de surfaces annulaires (6) latérales, adaptées à coopérer avec lesdites surfaces latérales (7) de l'élément allongé, qu'il est nécessaire pour encoller.

9. Dispositif selon l'une des revendications 1 à 8, caractérisé en ce qu'au moins une desdites surfaces latérales (7) dudit élément allongé (1) est plane, et en ce qu'au moins une desdites surfaces annulaires (6), adaptées à coopérer avec lesdites surfaces latérales (7) de l'élément est sensiblement plane et perpendiculaire à l'axe (5) de la roue (2).

10. Dispositif d'encollage d'un élément allongé (1) ayant un axe longitudinal et une surface du fond de gorge (9) devant être encollée, caractérisé en ce que ledit dispositif comporte une roue (2) et des moyens d'enduction (4), ladite roue (2) ayant une surface (8) circonférentielle osculatrice cooperant avec ladite surface du fond de gorge (9), lesdits moyens d'enduction comportant deux rouleaux mélangeurs (11, 12) adaptés à produire un film de colle, une partie du film de colle étant transféré d'un des rouleaux mélangeurs à ladite surface circonférentielle osculatrice (8) de ladite zone et de ladite surface osculatrice (8) sur ladite surface du fond de gorge (9) par le contact de ladite roue (2) sur un (12) des deux rouleaux mélangeurs.

11. Procédé d'encollage d'un élément allongé profilé (1) ayant un axe longitudinal, et comportant au moins une surface latérale (7) et parallèle audit axe longitudinal, caractérisé en ce qu'il comporte les étapes suivantes :
- on utilise une roue (2) ayant un axe et comportant au moins une surface annulaire (6) sensiblement perpendiculaire à l'axe de la roue (2) et centrée sur ledit axe (5), ladite surface annulaire (6) ayant un pourtour extérieur,
- on déplace ledit élément allongé profilé (1) relativement à la roue (2) suivant un plan parallèle audit axe longitudinal dudit élément (1),
- on enduit au moins ledit pourtour extérieur d'au moins une des surfaces annulaires (6) de la roue (2) avec de la colle, et
- on applique la colle sur l'élément allongé profilé (1) en faisant coopérer le pourtour extérieur de ladite surface annulaire et de ladite surface latérale (7) de l'élément allongé (1).

## Patentansprüche

1. Vorrichtung zum Leimauftrag auf ein längliches profiliertes Element (1), das eine Längsachse aufweist und wenigstens eine seitliche Fläche (7) umfaßt, ein Rad (2), das eine Achse (5) besitzt, wobei sich die genannte seitliche Fläche (7) in beachtlicher Weise parallel zu der Längsachse wenigstens örtlich in Nachbarschaft von dem genannten Rad (2) befindet, das genannte Rad (2) einer Drehbewegung unterzogen ist und wenigstens eine ringförmige, zu der genannten Achse (5) des Rades (2) zentrierte Fläche (6) umfaßt, dadurch gekennzeichnet, daß die genannte ringförmige Fläche (6) einen äußeren Umfang besitzt und ausgestaltet ist, um mit der genannten seitlichen Fläche (7) des genannten Elements (1) im Laufe einer einer parallelen Achse zu der Längsachse des Elements (1) folgenden Bewegung des Elements (1) in bezug auf das genannte Rad (2) zusammenzuwirken, und daß Auftragungseinrichtungen (4) vorgesehen sind, die ausgebildet sind, um wenigstens auf dem äußeren Umfang der genannten ringförmigen Fläche (6) eine ausreichende, den Leimauftrag auf die genannte seitliche Fläche (7) des länglichen Elements (1) erlaubende Menge eines Leims aufzubringen.

2. Vorrichtung zum Leimauftrag nach Anspruch 1, dadurch gekennzeichnet, daß das genannte Element (1) außerdem eine gemäß der Achse des Elements (1) profilierte Ausnehmungs-Bodenfläche (9) umfaßt, dadurch gekennzeichnet, daß das genannte Rad (2) eine Umfangs-Schmiegungsfläche (8) aufweist und ausgebildet ist, um mit der genannten Ausnehmungs-Bodenfläche (9) zusammenzuwirken, und daß die Auftragungseinrichtungen (4) ausgestaltet sind, um auf die Schmiegungsfläche (8) eine ausreichende, den Leimauftrag auf die genannte Ausnehmungs-Bodenfläche (9) erlaubende Menge Leim aufzubringen.

3. Vorrichtung nach Anspruch 2, dadurch gekennzeichnet, daß die genannte Ausnehmungs-Bodenfläche (9) in beachtlicher Weise auf einem Konus und möglicherweise einem Zylinder, dessen Achse in einer zu der genannten Längsachse senkrechten Ebene liegt, gehalten ist und daß die genannte Schmiegungsfläche (8) konisch ist.

4. Vorrichtung nach Anspruch 3, dadurch gekennzeichnet, daß die genannte Ausnehmungs-Bodenfläche (9) in beachtlicher Weise senkrecht zu der genannten seitlichen Fläche (7) ist und daß die genannte Schmiegungsfläche (8) in beachtlicher Weise senkrecht zu der genannten ringförmigen Fläche (6) ist.

5. Vorrichtung nach einem der Ansprüche 1 bis 4, dadurch gekennzeichnet, daß das genannte Rad (2) einen Überzug aus Trennmittel-Material auf der ringförmigen Fläche (6) und/oder Schmiegungsfläche (8) umfaßt, die ausgestaltet sind, um jeweils mit den seitlichen Flächen (7) und/oder der Ausnehmungs-Bodenfläche (9) des genannten länglichen Elements zusammenzuwirken.

6. Vorrichtung nach einem der Ansprüche 1 bis 5, dadurch gekennzeichnet, daß das genannte längliche Element (1) gegen das genannte Rad durch wenigstens eine Andruckrolle (3) gedrückt ist.

7. Vorrichtung nach einem der Ansprüche 1 bis 6, dadurch gekennzeichnet, daß die Auftragungseinrichtungen (4) zwei Mischrollen (11, 12) umfassen, zwischen welchen der Leim (15) vorgesehen ist, wobei wenigstens die eine (12) der Rollen auf einem Teil ihrer äußeren Fläche mit einem überzug von Leim versehen ist und das genannte Rad (2) mit der genannten mit Leim bestrichenen Rolle (22) in Kontakt steht.

8. Vorrichtung nach einem der Ansprüche 1 bis 7, dadurch gekennzeichnet, daß das genannte Element (1) mehrere seitliche, zueinander parallele Flächen (7) umfaßt und daß das genannte Rad (2) ebensoviele ringförmige seitliche Flächen (6) umfaßt, die ausgebildet sind, um mit den genannten seitlichen Flächen (7) des länglichen einzuleimenden Elements zusammenzuwirken.

9. Leimvorrichtung nach einem der Ansprüche 1 bis 8, dadurch gekennzeichnet, daß wenigstens eine der genannten seitlichen Flächen (7) des genannten länglichen Elements (1) eben ist und daß wenigstens eine der genannten ringförmigen Flächen (6), die angepaßt sind, um mit den genannten seitlichen Flächen (7) des Elements zusammenzuwirken, in beachtlicher Weise eben und senkrecht zur Achse (5) des Rades (2) ist.

10. Vorrichtung zum Leimauftrag auf ein längliches Element (1), das eine Längsachse sowie eine mit Leim zu versehende Ausnehmungs-Bodenfläche (9) aufweist, dadurch gekennzeichnet, daß die genannte Vorrichtung ein Rad (2) und Auftragungseinrichtungen (4) umfaßt, wobei das genannte Rad (2) eine mit der genannten Ausnehmungs-Bodenfläche (9) zusammenwirkende Umfangs-Schmiegungsfläche (8) aufweist und die Auftragungseinrichtungen zwei Mischrollen (11, 12) umfassen, welche angepaßt sind, um eine Leimschicht zu erzeugen, wobei ein Teil der Leimschicht von einer der Mischrollen auf die genannte Umfangs-Schmiegungsfläche (8) des genannten Bereiches und die genannte Schmiegungsfläche (8) auf die genannte Ausnehmungs-Bodenfläche (9) durch den Kontakt des genannten Rades (2) zu einer (12) der beiden Mischrollen übertragen ist.

11. Verfahren zum Leimauftrag auf ein längliches profiliertes Element (1), das eine Längsachse aufweist und wenigstens eine seitliche und zu der genannten Längsachse parallele Fläche (7) umfaßt, gekennzeichnet durch folgende Schritte:
- man verwendet ein Rad (2), das eine Achse aufweist und wenigstens eine ringförmige, in beachtlicher Weise zu der Achse des Rades (2) senkrechte und zu der genannten Achse (5) zentrierte Fläche (6) umfaßt, die einen äußeren Umfang besitzt,
- man bewegt das genannte längliche profilierte Element (1) in bezug auf das Rad (2) in einer zu der Längsachse des genannten Elements (1) parallelen Ebene,
- man überzieht wenigstens den genannten äußeren Umfang von wenigstens einer der ringförmigen Flächen (6) des Rades (2) mit Leim, und
- man trägt den Leim auf das längliche profilierte Element (1) durch Zusammenwirken des äußeren Umfanges der genannten ringförmigen Fläche (6) und der genannten seitlichen Fläche (7) des länglichen Elements (1) auf.

## Claims

1. Device for sizing an elongate sectional element (1) having a longitudinal axis, this element (1) having at least one lateral surface (7), a wheel (2) having a shaft (5), the said lateral surface (7) being substantially parallel to the said longitudinal shaft, at least locally close to the said wheel (2), the said wheel (2) having a rotational movement and having at least one annular surface (6) centred on the said shaft (5) of the wheel (2), characterised in that the said annular surface (6) has an external circumference and is suitable for interacting with the said lateral surface (7) of the said element (1) during a displacement of the said element (1) relative to the said wheel (2) along an axis parallel to the longitudinal axis of the element (1), and in that it comprises coating means (4) suitable for depositing, at least on the external circumference of the said annular surface (6), a sufficient quantity of an adhesive to enable the said lateral surface (7) of the elongate element (1) to be sized.

2. Sizing device according to claim 1, in which the said element (1) also includes a groove bottom surface (9) shaped according to the axis of the said element (1), characterised in that the said wheel (2) comprises a circumferential osculating surface (8) suitable for interacting with the said groove bottom surface (9), and in that the coating means (4) are suitable for depositing on the said osculating surface (8) a sufficient quantity of adhesive to enable the said groove bottom surface (9) to be sized.

3. Device according to claim 2, characterised in that the said groove bottom surface (9) is approximately inscribed on a cone and optionally on a cylinder whose axis is included within a plane perpendicular to the said longitudinal axis, and in that the said osculating surface (8) is conical.

4. Device according to claim 3, characterised in that the said groove bottom surface (9) is substantially perpendicular to the said lateral surface (7) and in that the said osculating surface (8) is substantially perpendicular to the said annular surface (6).

5. Device according to one of claims 1 to 4, characterised in that the said wheel (2) has a coating of non-stick material on the annular (6) and(or osculating (8) surfaces suitable for interacting respectively with the lateral (7) and(or groove bottom (9) surfaces of the said elongate element.

6. Device according to one of claims 1 to 5, characterised in that the said elongate element (1) is applied against the said wheel by at least one press roller (3).

7. Device according to one of claims 1 to 6, characterised in that the coating means (4) comprise two mixing rollers (11, 12) between which adhesive (15) is disposed, at least one (12) of the rollers being coated with adhesive on one part of its external surface, the said wheel (2) being in contact with the said roller (12) coated with adhesive.

8. Device according to one of claims 1 to 7, characterised in that the said element (1) has several lateral surfaces (7) parallel to each other and in that the said wheel (2) has as many lateral annular surfaces (6), suitable for interacting with the said lateral surfaces (7) of the elongate element, as are required for sizing.

9. Device according to one of claims 1 to 8, characterised in that at least one of the said lateral surfaces (7) of the said elongate element (1) is plane and in that at least one of the said annular surfaces (6), suitable for interacting with the said lateral surfaces (7) of the element, is substantially plane and perpendicular to the shaft (5) of the wheel (2).

10. Device for sizing an elongate element (1) having a longitudinal axis and a groove bottom surface (9) required to be sized, characterised in that the said device comprises a wheel (2) and coating means (4), the said wheel (2) having an osculating circumferential surface (8) interacting with the said groove bottom surface (9), the said coating means comprising two mixing rollers (11, 12) suitable for producing a film of adhesive, one part of the film of adhesive being transferred from one of the mixing rollers to the said osculating circumferential surface (8) of the said zone and from the said osculating surface (8) onto the said groove bottom surface (9) by the contact of the said wheel (2) on one (12) of the two mixing rollers.

11. Method for sizing an elongate sectional element (1) having a longitudinal axis and comprising at least one lateral surface (7) parallel to the said longitudinal axis, characterised in that it comprises the following steps:
- a wheel (2) is used having a shaft, and having at least one annular surface (6) substantially perpendicular to the axis of the wheel (2) and centred on the said axis (5), the said annular surface (6) having an external circumference,
- the said elongate sectional element (1) is moved relative to the wheel (2) along a plane parallel to the said longitudinal axis of the said element (1),
- at least the said external circumference of at least one of the annular surfaces (6) of the wheel (2) is coated with adhesive, and
- the adhesive is applied to the elongate sectional element (1) by making the external circumference of the said annular surface (6) interact with the said lateral surface (7) of the elongate element (1).
